# EUROPÄISCHE PATENTANMELDUNG

(11) **EP 4 782 080 A1**
(43) Veröffentlichungstag der Anmeldung: **29.07.2026**
(21) Anmeldenummer: 26154826.7
(22) Anmeldetag: 28.01.2026
(51) Int. Cl.: A63H 3/00

(54) **SET AUS MINDESTENS ZWEI SPIELZEUGEIMERN**

(30) Priorität: 28.01.2025 DE 202025100429 U
(71) Anmelder: Böhler GmbH, 90768 Fürth (DE)
(72) Erfinder: BÖHLER, Christoph, 90763 Fürth (DE)
(74) Vertreter: Kanzlei Dr. Negendanck Patentmanufaktur

(57) **Zusammenfassung**

Die Erfindung betrifft ein Set 1 umfassend mindestens zwei Spielzeugeimer 2a, 2b, 2c in Elefantenform, wobei die Spielzeugeimer 2a, 2b, 2c jeweils einen Standabschnitt 3 und einen Rüsselabschnitt 4 aufweisen, welche in einem unteren Eimerbereich 5a nach unten geschlossen und voneinander getrennt sind und in einem oberen Eimerbereich 5b nach oben geöffnet und miteinander verbunden sind, so dass der Standabschnitt 3 und der Rüsselabschnitt 4 gemeinsam ein Innenvolumen des jeweiligen Spielzeugeimers 2a, 2b, 2c definieren, wobei die Spielzeugeimer 2a, 2b, 2c ineinander stapelbar sind, indem der Rüsselabschnitt 4 des einen Spielzeugeimers 2a, 2b, 2c zumindest abschnittsweise in den Rüsselabschnitt 4 des anderen Spielzeugeimers 2a, 2b, 2c angeordnet ist und zugleich der Standabschnitt 4 des einen Spielzeugeimers 2a, 2b, 2c zumindest abschnittsweise in den Standabschnitt 4 des anderen Spielzeugeimers 2a, 2b, 2c angeordnet ist.

## Beschreibung

Die Erfindung betrifft ein Set, umfassend mindestens zwei Spielzeugeimer in Elefantenform mit den Merkmalen des Oberbegriffs des Anspruchs 1.

Es sind Behälter bekannt, welche insbesondere der Lagerung, dem Transport und der Sammlung von Stoffen oder Materialien dienen. Ebenso ist es bekannt, mehrere der Behälter aus Platzgründen ineinander zu stapeln.

Der Erfindung liegt die Aufgabe zugrunde, ein Set aus Spielzeugeimern vorzuschlagen, welche eine kinderfreundliche Form aufweisen und ineinander gestapelt werden können.

Diese Aufgabe wird durch ein Set mit den Merkmalen des Anspruchs 1 gelöst. Bevorzugte oder vorteilhafte Ausführungsformen der Erfindung ergeben sich aus den Unteransprüchen, der nachfolgenden Beschreibung und/oder den beigefügten Figuren.

Erfindungsgemäß wird ein Set vorgeschlagen, welches mindestens oder genau zwei Spielzeugeimer in Elefantenform umfasst. Insbesondere ist untere einem Spielzeugeimer ein Eimer zu verstehen, der speziell für Kinder konzipiert ist und als Spielzeug verwendet wird, z. B. im Sandkasten oder am Strand. Unter einer Elefantenform ist hierbei ein Erscheinungsbild des Spielzeugeimers zu verstehen, welches der Form eines Elefanten nachempfunden ist und/oder optische Merkmale eines Elefanten aufweist.

Die Spielzeugeimer weisen jeweils einen Standabschnitt und einen Rüsselabschnitt auf, welche in einem unteren Eimerbereich nach unten geschlossen und voneinander getrennt sind und in einem oberen Eimerbereich nach oben geöffnet und miteinander verbunden sind, so dass der Standabschnitt und der Rüsselabschnitt gemeinsam ein Innenvolumen des jeweiligen Spielzeugeimers definieren. Insbesondere ist der Standabschnitt durch vier Beine gebildet, welche innerhalb des unteren Eimerbereichs zur Bildung eines Teilvolumens des Innenvolumens miteinander verbunden sind. Die Beine können hierbei optisch durch eine Verengung und/oder Einprägungen und/oder Kanten an der Außenseite des Standabschnittes hervorgehoben sein, so dass diese als vier Beine der Elefantenform erkennbar sind. Der Rüsselabschnitt ist durch einen Rüssel gebildet, welcher innerhalb des unteren Eimerbereichs ein weiteres Teilvolumen des Innenvolumens bildet. Vorzugsweise bedeutet "getrennt" hierbei, dass die Teilvolumina des Rüsselabschnittes und des Standabschnittes bis zu einer gewissen Füllhöhe voneinander getrennt sind. Vorzugsweise bedeutet "verbunden" hierbei, dass die Teilvolumina des Rüsselabschnittes und des Standabschnittes ab der gewissen Füllhöhe miteinander verbunden sind und/oder ein gemeinsames weiteres Teilvolumen des Innenvolumens bilden. Der obere Eimerbereich ist vorzugsweise über eine Eimeröffnung nach oben hin vollständig geöffnet. Beispielsweise entspricht der untere und/oder der obere Eimerbereich mehr als 30%, vorzugsweise mehr als 40%, im Speziellen mehr als 50% einer Eimerhöhe.

Die Spielzeugeimer sind ineinander stapelbar, indem der Rüsselabschnitt des einen Spielzeugeimers zumindest abschnittsweise in den Rüsselabschnitt des anderen Spielzeugeimers angeordnet ist und zugleich der Standabschnitt des einen Spielzeugeimers zumindest abschnittsweise in den Standabschnitt des anderen Spielzeugeimers angeordnet ist. Vorzugsweise ist der Rüsselabschnitt und/oder der Standabschnitt des einen Spielzeugeimers zumindest in einer Stapelrichtung formschlüssig in dem entsprechenden Rüsselabschnitt bzw. dem entsprechenden Standabschnitt des anderen Spielzeugeimers aufgenommen. Bevorzugt sind der Rüsselabschnitt und der Standabschnitt derart ausgebildet, dass die Spielzeugeimer nur in einer festgelegten Orientierung ineinander stapelbar sind. Mit anderen Worten, kann der Spielzeugeimer nicht gestapelt werden, wenn versucht wird den Rüsselabschnitt in den Standabschnitt bzw. den Standabschnitt in den Rüsselabschnitt zu stecken.

Der Vorteil der Erfindung besteht darin, dass durch die Elefantenform eine kinderfreundliche Eimerform vorgeschlagen wird, welche zugleich unterschiedliche Füllbereiche aufweist. Zudem wird durch die Eimerform ein sensorisches Spielzeug vorgeschlagen, welches aufgrund der Stapelbarkeit die motorischen und kognitiven Fähigkeiten beim Spielen mit dem Spielzeugeimer verbessern kann.

In einer konkreten Ausgestaltung ist vorgesehen, dass die mindestens oder genau zwei Spielzeugeimer unterschiedliche Innenvolumina aufweisen, wobei der kleinere Spielzeugeimer mit dem kleineren Innenvolumen innerhalb des größeren Spielzeugeimers mit dem größeren Innenvolumen nahezu vollständig versenkt aufgenommen ist. Insbesondere bedeutet "nahezu vollständig", dass der kleinere Spielzeugeimer derart ausgebildet, dass dieser in der Stapelrichtung zu mehr als 90% in dem größeren Spielzeugeimer versenkt aufgenommen ist. Vorzugsweise kann der kleinere Spielzeugeimer jedoch auch vollständig innerhalb des größeren Spielzeugeimers versenkt aufgenommen sein. Beispielsweise weist der kleinere Spielzeugeimer weniger als 80%, vorzugsweise weniger als 70%, im Speziellen weniger als 60% des Innenvolumens des größeren Spielzeugeimers auf.

In einer Weiterbildung ist vorgesehen, dass der kleinere Spielzeugeimer eine kleinere Eimerhöhe und eine kleinere Eimerbreite und/oder einen kleineren Öffnungsquerschnitt als der größere Spielzeugeimer aufweist. Insbesondere ist der kleinere Spielzeugeimer derart in dem größeren Spielzeugeimer aufgenommen, so dass der kleinere Spielzeugeimer, insbesondere dessen Eimeröffnung, vorzugsweise bündig im oberen Eimerbereich mit dem größeren Spielzeugeimer, insbesondere dessen Eimeröffnung, abschließt. Hierbei entspricht die Differenz zwischen der Eimerhöhe der beiden Spielzeugeimer einem Höhenunterschied, welcher sich durch das Stapeln des kleineren Spielzeugeimers in dem größeren Spielzeugeimer, z. B. aufgrund von Wandstärke, Form, Passung, etc. ergibt.

In einer Konkretisierung ist vorgesehen, dass zumindest der kleinere Spielzeugeimer als einstückiges Kunststoffteil ausgebildet ist. Vorzugsweise ist der kleinere Spielzeugeimer einteilig. Mit anderen Worten, ist der kleinere Spielzeugeimer aus einem Guss, beispielsweise einem Kunststoffspritzguss, hergestellt und/oder weist keine zusätzlichen Anbauteile oder dergleichen auf.

In einer weiteren Konkretisierung ist vorgesehen, dass zumindest der größere Spielzeugeimer, wenn das Set genau zwei Spielzeugeimer umfasst, bzw. der größte Spielzeugeimer, wenn das Set mehr als zwei Spielzeugeimer umfasst, einen Bügelgriff zum Tragen des Spielzeugeimers aufweist, welcher senkrecht über dem Gesamtschwerpunkt angeordnet ist. Vorzugsweise ist der größere bzw. der größte Spielzeugeimer zumindest zweiteilig oder mehrteilig. Der größere bzw. größte Spielzeugeimer kann ebenfalls als ein einstückiges Kunststoffteil ausgebildet sein, welches jedoch mit mindestens einem zusätzlichen Anbauteil, nämlich dem Bügelgriff, ausgestattet ist. Bevorzugt ist der Bügelgriff schwenkbar an dem größeren Spielzeugeimer befestigt.

In einer konkreten Ausführung ist vorgesehen, dass die Spielzeugeimer jeweils einen den Rüsselabschnitt und den Standabschnitt verbindenden Verbindungsabschnitt aufweisen, wobei die kleineren Spielzeugeimer zumindest abschnittsweise in einer Stapelrichtung formschlüssig an dem Verbindungsabschnitt abgestützt sind. Mit anderen Worten, ist eine Einstecktiefe des kleineren Spielzeugeimers in den größeren Spielzeugeimer durch eine Anlage der beiden Verbindungsabschnitte begrenzt. Bevorzugt sind die beiden Eimerbereiche durch den Verbindungsabschnitt definiert und/oder unterteilt. Insbesondere ist der Verbindungsabschnitt als ein Materialabschnitt zu verstehen, welcher den Rüsselabschnitt mit dem Standabschnitt verbindet. Der Verbindungsabschnitt kann in einem Schnittbild betrachtet, durch eine Rundung, einen Radius oder dergleichen gebildet sein, welcher sich unmittelbar an den Rüsselabschnitt und den Standabschnitt anschließt. Insbesondere können die Verbindungsabschnitte der mindestens zwei ineinander gestapelten Spielzeugeimer flächig, insbesondere vollflächig, aneinander anliegen. Alternativ können die Verbindungsabschnitte der mindestens zwei ineinander gestapelten Spielzeugeimer jedoch auch linienförmig oder punktförmig, insbesondere in der Stapelrichtung, miteinander kontaktieren.

In einer Weiterbildung ist vorgesehen, dass ein Abstand der einander zugewandten Außenflächen zwischen dem Rüsselabschnitt und dem Standabschnitt in dem unteren Eimerbereich des kleineren Spielzeugeimers größer oder gleich als ein Abstand der einander abgewandten Innenflächen zwischen dem Rüsselabschnitt und dem Standabschnitt in dem unteren Eimerbereich des größeren Spielzeugeimers ist, so dass zumindest abschnittsweise die Außenflächen des kleineren Spielezugeimers formschlüssig, insbesondere quer zur Stapelrichtung und/oder bezüglich der Eimerbreite, an den Innenflächen des kleineren Spielzeugeimers anliegen. Mit anderen Worten, ist der Abstand zwischen dem Rüsselabschnitt und dem Standabschnitt des kleineren Spielzeugeimers größer als der Abstand zwischen dem Rüsselabschnitt und dem Standabschnitt des größeren Spielzeugeimers. Der Abstand kann hierbei derart gewählt sein, dass der kleinere Spielzeugeimer mit seinen zugewandten Außenflächen eine Spielpassung zu den Innenflächen des größeren Spielzeugeimers bildet. Alternativ kann der Abstand jedoch auch derart gewählt sein, dass der kleinere Spielzeugeimer mit seinen zugewandten Außenflächen mit einem geringen Reib- oder Kraftschluss an den Innenflächen des größeren Spielzeugeimers anliegt. Dadurch kann der kleinere Spielzeugeimer in dem größeren Spielzeugeimer gegen Verlieren gesichert sein.

In einer weiteren konkreten Realisierung ist vorgesehen, dass eine Eimerwand des kleineren Spielzeugeimers an einer Hinterseite und/oder Vorderseite und/oder an den beiden Seiten beabstandet zu einer Eimerwand des größeren Spielzeugeimers ist. Insbesondere sind die Spielzeugeimer im gestapelten Zustand über die gesamte Eimerhöhe an der Hinterseite und/oder der Vorderseite und/oder an den beiden Seiten voneinander beabstandet. Bevorzugt ist ein Luftspalt zwischen der äußeren Eimerwand des kleineren Spielzeugeimers und der inneren Eimerwand des größeren Spielzeugeimers gebildet. Als Vorderseite kann insbesondere eine stirnseitige Kopfseite des Elefanten verstanden werden. Als Hinterseite kann insbesondere eine stirnseitige Hinterteilseite des Elefanten verstanden werden. Durch die beabstandete Anordnung wird sichergestellt, dass sich die Spielzeugeimer einfacher entstapeln bzw. voneinander trennen lassen. Zudem wird sichergestellt, dass die Spielzeugeimer nicht umlaufend aneinander anliegen, wodurch der Reibungswiderstand reduziert und die Bildung eines Vakuums verhindert wird.

In einer weiteren Konkretisierung ist vorgesehen, dass die Eimerwände zumindest an der Hinterseite derart beabstandet sind, sodass ein zwischen den Eimerwänden eingreifbarer Spalt gebildet ist. Mit anderen Worten, sind die Eimerwände so weit voneinander beabstandet, dass ein Benutzer, insbesondere zumindest ein Kind, mit ein oder mehreren Fingern teilweise in den eingreifbaren Spalt greifen kann, um den kleineren Spielzeugeimer aus dem größeren Spielzeugeimer ziehen zu können. Durch den eingreifbaren Spalt wird somit eine besonders kinderfreundliche Handhabung sichergestellt.

In einer weiteren Ausgestaltung ist vorgesehen, dass zumindest der Standabschnitt durch eine ebene Bodenfläche nach unten geschlossen ist, so dass der Standabschnitt einen Standfuß des Spielzeugeimers bildet. Insbesondere erstreckt sich die Bodenfläche in Bezug auf die Stapelrichtung in einer Radialebene. Die Bodenfläche kann hierbei glatt und/oder vollständig eben ausgebildet sein. Alternativ kann die Bodenfläche jedoch auch mehrere, vorzugsweise vier, Vertiefungen aufweisen. Beispielsweise kann jedem Bein jeweils eine Vertiefung zugeordnet sein, wodurch diese optisch hervorgehoben sind. Vorzugsweise beträgt die Bodenfläche mehr als 50%, vorzugsweise mehr als 60%, im Speziellen mehr als 70% der Querschnittsfläche der Eimeröffnung. Optional bildet der Rüsselabschnitt einen weiteren Standfuß des Spielzeugeimers. Dadurch kann ein stabiler Stand sichergestellt werden.

In einer weiteren Ausführung ist vorgesehen, dass der Rüsselabschnitt mindestens oder genau eines der Spielzeugeimer, vorzugsweise des größeren bzw. des größten Spielzeugeimers, durch einen Schraubverschluss nach unten geschlossen ist, so dass der Rüsselabschnitt bei geöffneten Schraubverschluss einen Auslauf für einen Behälterinhalt bildet. Insbesondere ist der Rüsselabschnitt hierzu über eine Auslauföffnung nach unten geöffnet, wobei der Schraubverschluss die Auslauföffnung verschließt. Insbesondere ist der Schraubverschluss als eine Verschlusskappe ausgebildet, welche von außen auf den Rüsselabschnitt aufgeschraubt ist. Optional bildet der Rüsselabschnitt den weiteren Standfuß, wobei der Rüsselabschnitt über den Schraubverschluss abgestützt ist und/oder sich mit einer Unterseite in der gleichen Ebene wie die Bodenfläche erstreckt.

In einer Weiterbildung ist vorgesehen, dass der Schraubverschluss ein DIN-Schraubverschluss einer Trinkflasche, insbesondere einer PET-Flasche, ist. Dadurch kann bei einem Verlust des Schraubverschlusses ein beliebiger Schraubverschluss einer geeigneten Trinkflasche als Ersatzteil genutzt werden.

In einer konkreten Ausführung ist vorgesehen, dass das Set genau drei der Spielzeugeimer in Elefantenform aufweist, wobei die drei Spielzeugeimer unterschiedlich groß sind und ineinander stapelbar sind. Mit anderen Worten, weisen alle drei Spielzeugeimer ein unterschiedliches Innenvolumen auf. Hierbei ist der kleinste Spielzeugeimer innerhalb des mittleren Spielzeugeimers nahezu vollständig versenkt aufgenommen und der mittlere Spielzeugeimer innerhalb des größten Spielzeugeimers nahezu vollständig versenkt aufgenommen. Bevorzugt sind hierbei zumindest der kleinste und der mittlere Spielzeugeimer als einstückiges Kunststoffteil und/oder einteilig ausgebildet. Bezüglich der Ausgestaltung der Spielzeugeimer wird insbesondere auf die vorherige Beschreibung verwiesen, welche für alle Spielzeugeimers eines Sets gilt.

In einer Weiterbildung ist vorgesehen, dass das Set genau sechs der Spielzeugeimer in Elefantenform aufweist, wobei jeweils zwei Spielzeugeimer gleich groß sind und ineinander stapelbar sind und wobei jeweils drei Spielzeugeimer unterschiedlich groß sind und ineinander stapelbar sind. Mit anderen Worten weist das Set, bestehend aus sechs Spielzeugeimern drei unterschiedliche Größen auf, wobei jeweils zwei Spielzeugeimer die gleiche Größe aufweisen. Somit können die drei unterschiedlichen Größen, wie bereits zuvor beschrieben, ineinander gestapelt werden. Alternativ können jedoch auch die jeweils zwei Spielzeugeimer mit der gleichen Größe ineinander gestapelt werden.

In einer konkreten Realisierung ist vorgesehen, dass jeweils die zwei gleich großen Spielzeugeimer gleiche Innenvolumina aufweisen, wobei der eine Spielzeugeimer innerhalb des anderen Spielzeugeimers zu mindestens mehr als 50 % versenkt aufgenommen ist. Insbesondere sind die gleich großen Spielzeugeimer als Gleichteile ausgebildet. Bevorzugt erstreckt sich hierzu eine Eimerwand der Spielzeugeimer jeweils von einem Eimerboden zu der Eimeröffnung konisch und/oder aufweitend. Durch die konische und/oder aufweitende Form, können die Spielzeugeimer gleicher Größe in einfacher Weise ineinander gestapelt werden. Im Speziellen ist der eine Spielzeugeimer zumindest mit dem unteren Eimerbereich vollständig in dem anderen Spielzeugeimer gleicher Größe aufgenommen.

Weitere Merkmale, Vorteile und Wirkungen der Erfindung ergeben sich aus der nachfolgenden Beschreibung bevorzugter Ausführungsbeispiele der Erfindung. Dabei zeigen:
- Figur 1: ein Set bestehend aus drei verschieden großen Spielzeugeimern in einer dreidimensionalen Darstellung;
- Figur 2: das Set mit den drei ineinander gestapelten Spielzeugeimern in einer dreidimensionalen Darstellung;
- Figur 3: eine Seitenansicht eines der Spielzeugeimer des Sets;
- Figur 4: eine perspektivische Unteransicht des Spielzeugeimers aus Figur 3;
- Figur 5: eine Schnittdarstellung durch zwei der ineinander gestapelten Spielzeugeimer des Sets;
- Figur 6: ein Set bestehend aus sechs Spielzeugeimern mit drei unterschiedlichen Größen in einer dreidimensionalen Darstellung.

Einander entsprechende oder gleiche Teile sind in den Figuren jeweils mit den gleichen Bezugszeichen versehen.

Figur 1 zeigt ein Set 1 bestehend aus drei Spielzeugeimern 2a, 2b, 2c, welche unterschiedliche Größen aufweisen. Die Spielzeugeimer 2a, 2b, 2c weisen jeweils eine Elefantenform auf, welche im Wesentlichen durch einen Standabschnitt 3 und einen Rüsselabschnitt 4 definiert ist. Der Standabschnitt 3 und der Rüsselabschnitt 4 der Spielzeugeimer 2a, 2b, 2c sind hierbei jeweils in einem unteren Eimerbereich 5a nach unten geschlossen und voneinander getrennt und in einem oberen Eimerbereich 5b nach oben geöffnet und miteinander verbunden sind.

Die Spielzeugeimer 2a, 2b, 2c weisen jeweils eine Eimeröffnung 6 auf, über welche die Spielzeugeimer 2a, 2b, 2c mit jeweils einer Füllung, z. B. Wasser oder Sand, gefüllt werden können. Hierbei definiert der unter Eimerbereich 5a eine Füllhöhe bis zu dieser der Standabschnitt 3 und der Rüsselabschnitt 4 getrennt voneinander mit der Füllung gefüllt werden können. Mit anderen Worten, bilden der Standabschnitt 3 und der Rüsselabschnitt 4 jeweils ein separates Teilvolumen eines Innenvolumens aus, wobei bei einer Überschreitung der Füllhöhe, die Füllung von dem einen Teilvolumen in das andere Teilvolumen fließen kann.

Die Spielzeugeimer 2a, 2b, 2c sind jeweils aus einem einstückigen Kunststoffteil, beispielsweise aus einem Kunststoffspritzguss, gebildet. Hierbei ist der größte Spielzeugeimer 2a mehrteilig ausgebildet, wobei der Spielzeugeimer 2a zusätzlich einen Bügelgriff 7 zum Tragen des Spielzeugeimers 2a aufweist, welcher senkrecht über dem Gesamtschwerpunkt schwenkbar angeordnet ist. Der mittlere und der kleinste Spielzeugeimer 2b, 2c sind hingegen einteilig ausgebildet und weisen somit keine zusätzlichen Anbauteile auf.

Wie in Figur 2 dargestellt, sind die Spielzeugeimer 2a, 2b, 2c in einer Stapelrichtung 100 ineinander gestapelt, hierzu weisen die Spielzeugeimer 2a, 2b, 2c unterschiedliche Innenvolumina auf, wobei der kleinste Spielzeugeimer 2c innerhalb des mittleren Spielzeugeimers 2b vollständig versenkt aufgenommen ist und der mittlere Spielzeugeimer 2b wiederum vollständig versenkt in dem größten Spielzeugeimer 2a vollständig versenkt aufgenommen.

Die Spielzeugeimer 2a, 2b, 2c sind hierbei nur in einer bestimmten Orientierung ineinander stapelbar, in welcher der Rüsselabschnitt 4 des einen Spielzeugeimers 2b, 2c zumindest abschnittsweise in den Rüsselabschnitt 4 des anderen Spielzeugeimers 2a, 2b angeordnet ist und zugleich der Standabschnitt 5 des einen Spielzeugeimers 2b, 2c zumindest abschnittsweise in den Standabschnitt 5 des anderen Spielzeugeimers 2a, 2b angeordnet ist.

Zudem ist vorgesehen, dass eine Eimerwand 8 des kleinsten Spielzeugeimers 2c zumindest im Bereich der Eimeröffnung 6 umlaufend beabstandet zu einer Eimerwand 8 des mittleren Spielzeugeimers 2b angeordnet ist und dass eine Eimerwand 8 des mittleren Spielzeugeimers 2b zumindest im Bereich der Eimeröffnung 6 umlaufend beabstandet zu einer Eimerwand 8 des größten Spielzeugeimers 2a angeordnet ist. Wodurch ein Entstapeln der Spielzeugeimer 2a, 2b, 2c erleichtert wird.

Figur 3 zeigt den größten Spielzeugeimer 2a in einer Seitenansicht, wobei die nachfolgende Beschreibung im Wesentlichen analog für die anderen Spielzeugeimer 2b, 2c gilt. Hierbei ist zu erkennen, dass der Rüsselabschnitt 4 und der Standabschnitt 3 über einen Verbindungsabschnitt 9 miteinander verbunden sind, welcher zugleich den oberen und den unteren Eimerbereich 5a, 5b definiert.

Das Innenvolumen des Spielzeugeimer 2a ist im Wesentlichen durch eine Eimerhöhe 101 und eine Eimerbreite 102 definiert, wobei die kleineren Spielzeugeimer 2b, 2c, wie in Figur 1 gezeigt, jeweils eine kleinere Eimerhöhe 101 und jeweils eine kleinere Eimerbreite 102 aufweisen.

Der Standabschnitt 3 ist durch eine ebene Bodenfläche 10 nach unten geschlossen, so dass der Standabschnitt 3 einen Standfuß des Spielzeugeimers 2a bildet. Der Spielzeugeimer 2a kann hierbei ausschließlich über die Bodenfläche 10 auf einem Boden abgestellt werden. Die Bodenfläche 10 beträgt beispielsweise mehr als 50% des Öffnungsquerschnittes der Eimeröffnung 6, um einen stabilen Stand zu gewährleisten.

Der größte Spielzeugeimer 2a weist im Vergleich zu den beiden anderen Spielzeugeimers 2a, 2b zusätzlich einen Schraubverschluss 11 auf, welcher eine Auslauföffnung 12, wie auch in Figur 4 gezeigt, verschließt. Beispielsweise ist der Schraubverschluss 11 als ein DIN-Schraubverschluss einer Trinkflasche ausgebildet.

Figur 4 zeigt den größten Spielzeugeimer 2a in einer perspektivischen Ansicht von unten, wobei zu erkennen ist, dass der Rüsselabschnitt 4 nach unten durch die Auslauföffnung 12 geöffnet ist, um einen Auslauf für die Füllung des Spielzeugeimers 2a, insbesondere des Rüsselabschnittes 4, zu bilden. Der Rüsselabschnitt 4 weist ein Außengewinde 13 auf, welches mit einem Innengewinde, nicht gezeigt, des Schraubverschlusses 11 in Eingriff bringbar ist. Beispielsweise ist das Außengewinde 13 als ein zwei- oder mehrgängiges DIN-Gewinde einer PET-Trinkflasche ausgebildet.

Figur 5 zeigt eine Schnittdarstellung durch den mittleren und den kleinsten Spielzeugeimer 2b, 2c, wobei zu erkennen ist, dass der Verbindungsabschnitt 9 des kleinsten Spielzeugeimers 2c in der Stapelrichtung 100 formschlüssig an dem Verbindungsabschnitt 9 des mittleren Spielzeugeimers 2b abgestützt ist. Vergleichbares gilt auch für die Abstützung des mittleren Spielzeugeimers 2b in dem größten Spielzeugeimer 2a.

Des Weiteren ist zu erkennen, dass ein lokaler Abstand 103 von einander zugewandten Außenflächen 14 zwischen dem Rüsselabschnitt 4 und dem Standabschnitt 5 in dem unteren Eimerbereich 5b des kleineren Spielzeugeimers 2c größer oder gleich als ein lokaler Abstand 104 von einander abgewandten Innenflächen 15 zwischen dem Rüsselabschnitt 4 und dem Standabschnitt 3 in dem unteren Eimerbereich 5b des mittleren Spielzeugeimers 2b ist. Somit kann der kleinere Spielzeugeimer 2c bis zu dem Verbindungsabschnitt 9 in den größeren Spielzeugeimer 2b eingesteckt werden, wobei zugleich quer zur Stapelrichtung 100 ein Formschluss zwischen den Außenflächen 14 des kleineren Spielezugeimers 2c und den Innenflächen 15 des größeren Spielzeugeimers 2b gebildet ist.

Die beiden Rüsselabschnitte 4 der beiden gezeigten Spielzeugeimer 2b, 2c sind durch eine weitere Bodenfläche 16 nach unten begrenzt, welche sich in einer gemeinsamen Ebene der jeweils zugehörigen Bodenfläche 10 erstrecken kann, wodurch der Rüsselabschnitt 4 einen weiteren Standfuß bildet.

Aus der Figur 4 ist zudem zu entnehmen, dass die Eimerwand 8 des kleineren Spielzeugeimers 2c an einer Hinterseite 106 und an einer Vorderseite 105 beabstandet zu der Eimerwand 8 des größeren Spielzeugeimers 2b angeordnet ist. Hierbei sind die Eimerwände 8 zumindest an der Hinterseite 106 so weit voneinander beabstandet, sodass ein zwischen den Eimerwänden 8 eingreifbarer Spalt 17 gebildet ist. Vergleichbares gilt ebenso für die Anordnung des mittleren Spielzeugeimers 2b in dem größten Spielzeugeimer 2a. Dadurch wird eine kinderfreundliche Handhabung der Spielzeugeimer 2a, 2b, 2c, insbesondere beim Entstapeln, ermöglicht.

Figur 5 zeigt das Set 1 mit genau sechs der Spielzeugeimer 2a, 2b, 2c in drei unterschiedlichen Größen, wobei immer zwei der Spielzeugeimer 2a, 2b, 2c gleich groß sind und ineinander stapelbar sind. Die Spielzeugeimer 2a, 2b, 2c sind hierbei identisch zu den Spielzeugeimern 2a, 2b, 2c der Figuren 1 bis 5 ausgebildet, wobei bezüglich Ausgestaltung und Anordnung auf die vorhergehende Beschreibung verwiesen wird.

In dem gezeigten Ausführungsbeispiel sind jeweils die gleich großen Spielzeugeimer 2a, 2b, 2c ineinander gestapelt, wobei der jeweils eine Spielzeugeimer 2a, 2b, 2c zu jeweils mehr als 50 % in dem anderen Spielzeugeimer 2a, 2b, 2c versenkt aufgenommen ist. Alternativ können die Spielzeugeimer 2a, 2b, 2c unterschiedlicher Größe jedoch auch ineinander gestapelt werden, wie dies in Figur 2 gezeigt ist.

### Bezugszeichenliste

- 1: Set
- 2a, b, c: Spielzeugeimer
- 3: Standabschnitt
- 4: Rüsselabschnitt
- 5a, b: Eimerbereiche
- 6: Eimeröffnung
- 7: Tragegriff
- 8: Eimerwand
- 9: Verbindungsabschnitt
- 10: Bodenfläche
- 11: Schraubverschluss
- 12: Auslauföffnung
- 13: Außengewinde
- 14: Außenfläche
- 15: Innenfläche
- 16: weitere Bodenfläche
- 17: Spalt

- 100: Stapelrichtung
- 101: Eimerhöhe
- 102: Eimerbreite
- 103: Abstand
- 104: Abstand
- 105: Vorderseite
- 106: Hinterseite

## Patentansprüche

**1.** Set (1) umfassend mindestens zwei Spielzeugeimer (2a, 2b, 2c) in Elefantenform, wobei die Spielzeugeimer (2a, 2b, 2c) jeweils einen Standabschnitt (3) und einen Rüsselabschnitt (4) aufweisen, welche in einem unteren Eimerbereich (5a) nach unten geschlossen und voneinander getrennt sind und in einem oberen Eimerbereich (5b) nach oben geöffnet und miteinander verbunden sind, so dass der Standabschnitt (3) und der Rüsselabschnitt (4) gemeinsam ein Innenvolumen des jeweiligen Spielzeugeimers (2a, 2b, 2c) definieren, wobei die Spielzeugeimer (2a, 2b, 2c) ineinander stapelbar sind, indem der Rüsselabschnitt (4) des einen Spielzeugeimers (2a, 2b, 2c) zumindest abschnittsweise in den Rüsselabschnitt (4) des anderen Spielzeugeimers (2a, 2b, 2c) angeordnet ist und zugleich der Standabschnitt (4) des einen Spielzeugeimers (2a, 2b, 2c) zumindest abschnittsweise in den Standabschnitt (4) des anderen Spielzeugeimers (2a, 2b, 2c) angeordnet ist.

**2.** Set (1) nach Anspruch 1, **dadurch gekennzeichnet, dass** die mindestens zwei Spielzeugeimer (2a, 2b, 2c) unterschiedliche Innenvolumina aufweisen, wobei der kleinere Spielzeugeimer (2b, 2c) mit dem kleineren Innenvolumen innerhalb des größeren Spielzeugeimers (2a, 2b) mit dem größeren Innenvolumen vollständig versenkt aufgenommen ist.

**3.** Set (1) nach Anspruch 2, **dadurch gekennzeichnet, dass** der kleinere Spielzeugeimer (2b, 2c) eine kleinere Eimerhöhe (101) und eine kleinere Eimerbreite (102) und/oder einen kleinen Öffnungsquerschnitt einer Eimeröffnung (6) als der größere Spielzeugeimer (2a, 2b) aufweist.

**4.** Set (1) nach Anspruch 2 oder 3, **dadurch gekennzeichnet, dass** zumindest der kleinere Spielzeugeimer (2b, 2c) als einstückiges Kunststoffteil ausgebildet ist.

**5.** Set (1) nach einem der Ansprüche 2 bis 4, **dadurch gekennzeichnet, dass** zumindest der größere Spielzeugeimer (2a) einen Bügelgriff zum Tragen des Spielzeugeimers (2a) aufweist, welcher senkrecht über einem Gesamtschwerpunkt angeordnet ist.

**6.** Set (1) nach einem der Ansprüche 2 bis 5, **dadurch gekennzeichnet, dass** die Spielzeugeimer (2a, 2b, 2c) jeweils einen den Rüsselabschnitt (4) und den Standabschnitt (3) verbindenden Verbindungsabschnitt (9) aufweisen, wobei die kleineren Spielzeugeimer (2b, 2c) zumindest abschnittsweise in einer Stapelrichtung (100) formschlüssig an dem Verbindungsabschnitt (9) abgestützt sind.

**7.** Set (1) nach einem der Ansprüche 2 bis 6, **dadurch gekennzeichnet, dass** ein Abstand (103) der einander zugewandten Außenflächen (14) zwischen dem Rüsselabschnitt (4) und dem Standabschnitt (3) in dem unteren Eimerbereich (5a) des kleineren Spielzeugeimers (2b, 2c) größer oder gleich als ein Abstand (104) der einander abgewandten Innenflächen (15) zwischen dem Rüsselabschnitt (4) und dem Standabschnitt (3) in dem unteren Eimerbereich (5b) des größeren Spielzeugeimers (2a, 2b) ist, so dass zumindest abschnittsweise die Außenflächen (15) des kleineren Spielezugeimers (2b, 2c) formschlüssig an den Innenflächen (15) des größeren Spielzeugeimers (2a, 2b) anliegen.

**9.** Set (1) nach einem der Ansprüche 2 bis 7, **dadurch gekennzeichnet, dass** eine Eimerwand (8) des kleineren Spielzeugeimers (2b, 2c) an einer Hinterseite (106) und/oder an einer Vorderseite (105) beabstandet zu der Eimerwand (8) des größeren Spielzeugeimers (2a, 2b) ist.

**10.** Set (1) nach Anspruch 9, **dadurch gekennzeichnet, dass** die Eimerwände (8) zumindest an der Hinterseite (106) derart beabstandet ist, sodass ein zwischen Eimerwänden (8) eingreifbarer Spalt (17) gebildet ist.

**11.** Set (1) nach einem der vorhergehenden Ansprüche, **dadurch gekennzeichnet, dass** zumindest der Standabschnitt (3) durch eine ebene Bodenfläche (10) nach unten geschlossen ist, so dass der Standabschnitt (3) einen Standfuß des Spielzeugeimers (2a, 2b, 2c) bildet.

**12.** Set (1) nach einem der vorhergehenden Ansprüche, **dadurch gekennzeichnet, dass** der Rüsselabschnitt (4) mindestens eines der Spielzeugeimer (2a, 2b, 2c) durch einen Schraubverschluss (11) nach unten geschlossen ist, so dass der Rüsselabschnitt (4) bei geöffneten Schraubverschluss (11) einen Auslauf für eine in dem Spielzeugeimer (2a, 2b, 2c) befindliche Füllung bildet.

**13.** Set (1) nach Anspruch 12, **dadurch gekennzeichnet, dass** der Schraubverschluss (11) ein DIN-Schraubverschluss einer Trinkflasche ist.

**14.** Set (1) nach einem der vorhergehenden Ansprüche, **gekennzeichnet durch** genau drei der Spielzeugeimer (2a, 2b, 2c), wobei die drei Spielzeugeimer (2a, 2b, 2c) unterschiedlich groß sind und ineinander stapelbar sind.

**15.** Set (1) nach einem der vorhergehenden Ansprüche, **gekennzeichnet durch** genau sechs der Spielzeugeimer (2a, 2b, 2c) in drei unterschiedlichen Größen, wobei jeweils immer zwei Spielzeugeimer (2a, 2b, 2c) gleich groß sind und ineinander stapelbar sind und wobei jeweils drei unterschiedliche Spielzeugeimer (2a, 2b, 2c) ineinander stapelbar sind.

**16.** Set (1) nach Anspruch 15, **dadurch gekennzeichnet, dass** jeweils die zwei gleich großen Spielzeugeimer (2a, 2b, 2c) gleiche Innenvolumina aufweisen, wobei der eine Spielzeugeimer (2a, 2b, 2c) innerhalb des anderen Spielzeugeimers (2a, 2b, 2c) zu mindestens mehr als 50 % versenkt aufgenommen ist.
